# FASCICULE DE BREVET EUROPEEN

(11) **EP 1 905 010 B1**
(45) Date de publication et mention de la délivrance du brevet: **25.05.2011**
(21) Numéro de dépôt: 06779029.5
(22) Date de dépôt: 07.07.2006
(51) Int. Cl.: G10L 19/14

(54) **Codage/décodage audio hiérarchique**
Hierarchischen Audio-kodierung/-dekodierung
Hierarchical audio encoding/decoding

(30) Priorité: 13.07.2005 FR 0552199
(43) Date de publication de la demande: 02.04.2008
(73) Titulaire: FRANCE TELECOM, 75015 Paris (FR)
(72) Inventeur: RAGOT, Stéphane, F-22700 Perros Guirec (FR); VIRETTE, David, F-22560 Pleumeur-bodou (FR)
(86) Numéro de dépôt international: PCT/FR2006/050690
(87) Numéro de publication internationale: WO 2007/007001

(56) Documents cités:
- EP-A- 1 489 599
- TADDEI H ET AL: "A SCALABLE THREE BIT-RATES 8-14.1-24 KBIT/S AUDIO CODER CODEUR AUDIO HIERARCHIQUE (8-14,1 - 24 KBIT/S)" ANNALES DES TELECOMMUNICATIONS - ANNALS OF TELECOMMUNICATIONS, GET LAVOISIER, PARIS, FR, vol. 55, no. 9/10, septembre 2000 (2000-09), pages 483-492, XP000968161 ISSN: 0003-4347 cité dans la demande
- KOVESI B ET AL: "A scalable speech and audio coding scheme with continuous bitrate flexibility" ACOUSTICS, SPEECH, AND SIGNAL PROCESSING, 2004. PROCEEDINGS. (ICASSP '04). IEEE INTERNATIONAL CONFERENCE ON MONTREAL, QUEBEC, CANADA 17-21 MAY 2004, PISCATAWAY, NJ, USA,IEEE, vol. 1, 17 mai 2004 (2004-05-17), pages 273-276, XP010717618 ISBN: 0-7803-8484-9
- RAGOT S ET AL: "A 8-32 KBIT/S Scalable Wideband Speech and Audio Coding Candidate for ITU-T G729EV Standardization" ACOUSTICS, SPEECH AND SIGNAL PROCESSING, 2006. ICASSP 2006 PROCEEDINGS. 2006 IEEE INTERNATIONAL CONFERENCE ON TOULOUSE, FRANCE 14-19 MAY 2006, PISCATAWAY, NJ, USA,IEEE, 14 mai 2006 (2006-05-14), pages I-1, XP010930101 ISBN: 1-4244-0469-X

## Description

La présente invention concerne un système de codage audio hiérarchique. Elle concerne également un codeur et un décodeur audio hiérarchiques.

L'invention trouve une application particulièrement avantageuse dans le domaine de la transmission de signaux de parole et/ou audio sur des réseaux de paquets, de type voix sur IP. Plus spécialement, l'invention permet, dans ce contexte, de fournir une qualité modulable allant d'une bande téléphonique à une bande élargie, ceci en fonction de la capacité en débit de la transmission et tout en garantissant l'interopérabilité avec un coeur existant en bande téléphonique.

De nombreuses techniques existent aujourd'hui pour convertir un signal audio-fréquences (parole et/ou audio) sous la forme d'un signal numérique et traiter les signaux ainsi numérisés. Les méthodes classiques de codage audio de bonne qualité sont en général classifiées en « codage de forme d'onde », « codage paramétrique par analyse par synthèse » et « codage perceptuel en sous-bandes ou par transformée ».

La première catégorie inclut des techniques de quantification avec ou sans mémoire comme le codage MIC ou MICDA (PCM ou ADPCM en anglais).

La deuxième catégorie inclut les techniques qui représentent le signal à l'aide d'un modèle, en général linéaire prédictif, mais dont les paramètres sont déterminés à l'aide de méthodes issues du codage de forme d'onde. Pour cette raison, cette catégorie est souvent qualifiée de codage hybride. A titre d'exemple le codage CELP (« Code Excited Linear Prédiction ») appartient à cette seconde catégorie. En codage CELP, le signal d'entrée est codé à l'aide d'un modèle « source-filtre » inspiré du processus de production de la parole. Les paramètres transmis représentent séparément la source (aussi appelée « excitation ») et le filtre. Le filtre est en général un filtre tout-pôle. Les notions de base sur le codage des signaux audio-fréquences et plus particulièrement du codage CELP et de la quantification sont exposées notamment dans les ouvrages suivants : WB. Kleijn and K.K. Paliwal editors, Speech Coding and Synthesis, Elsevier, 1995, et Nicolas Moreau, Techniques de compression des signaux, Collection Technique et Scientifique des Télécommunications, Masson, 1995.

La troisième catégorie inclut des techniques de codage telles que MPEG 1 et 2 Layer III, plus connue sous le nom de MP3, ou encore MPEG 4 AAC.

Le système G.729 recommandé à l'UIT-T est un exemple de codage CELP conçu pour des signaux de parole en bande téléphonique (300-3400 Hz) échantillonnés à 8 kHz. Il opère à un débit fixe de 8 kbit/s avec des trames de 10 ms. Son fonctionnement détaillé est spécifié dans la recommandation ITU-T G.729, Coding of Speech at 8 kbit/s using Conjugate Structure Algebraic Code Excited Linear Prediction (CS-ACELP), March 1996.

Un schéma simplifié des codeur et décodeur associés est donné au figures 1(a), 1(b) et 1(c). La figure 1(c) montre comment le décodeur G.729 reconstruit le signal de parole à partir des données fournies par le démultiplexeur (112). L'excitation est reconstituée par sous-trames de 5 ms en ajoutant deux contributions :
- un code innovateur (113), d'une longueur de 5 ms, constitué de 4 impulsions ±1 mises à l'échelle par un gain g_{c} (114 et 118) et de zéros,
- un bloc de 5 ms pris dans le passé de l'excitation et décalé par un retard fractionnaire (spécifié par les paramètres de période fondamentale ou « pitch » T0, T0_frac) (115 et 116), mis à l'échelle par un gain gₚ (117 et 118).

L'excitation ainsi décodée est mise en forme par un filtre de synthèse LPC (« Linear Predictive Coding ») 1/A(z) (120) d'ordre 10, dont les coefficients sont décodés (119) dans le domaine des paires de raies spectrales LSF (« Line Spectrum Frequency ») et interpolés par sous-trame de 5 ms. Afin d'améliorer la qualité et masquer certains artefacts de codage, le signal reconstruit est ensuite traité par un post-filtre adaptatif (121) et un filtre passe-haut de post-traitement (122). Le décodeur de la figure 1 (c) s'appuie donc sur le modèle « source-filtre » pour synthétiser le signal. Les paramètres associés à ce modèle sont listés dans le tableau de la figure 2 en distinguant ceux décrivant l'excitation et ceux qui décrivent le filtre.

La figure 1(a) représente un schéma très haut niveau du codeur G.729. Elle fait ainsi ressortir le filtrage passe-haut de pré-traitement (101), l'analyse et la quantification LPC (102), le codage de l'excitation (103) et le multiplexage des paramètres codés (104). Les blocs de pré-traitement et d'analyse et quantification LPC du codeur G.729 ne sont pas discutés ici; on peut se référer à la recommandation UIT-T précitée pour plus de détails. Le fonctionnement du codage de l'excitation est schématisé à la figure 1(b). Celle-ci montre comment sont déterminés et quantifiés les paramètres de l'excitation listés à la figure 2. L'excitation est codée en 3 étapes :
- détermination du retard de « pitch » (106) et estimation du gain de
   « pitch » (107),
- détermination des paramètres du code innovateur dans le dictionnaire ACELP (positions et signes des 4 impulsions (108)) et estimation du gain (109),
- codage conjoint des gains de « pitch » et de code.

La détermination des paramètres de l'excitation est réalisée en minimisant l'erreur quadratique (111) entre la cible CELP (105) et l'excitation filtrée par W(z)/Â(z) (110). Ce processus d'analyse par synthèse est détaillé dans la recommandation UIT-T mentionnée plus haut.

En pratique la complexité du codeur/décodeur (codec) G.729 est relativement élevée (aux alentours de 18 WMOPS (« Weighted Million Operations Per Second »)). Pour répondre aux besoins des applications telles que la transmission simultanée de voix et de données sur modem DSVD (« Digital Simultaneous Voice and Data »), un système interopérable mais de complexité moindre (environ 9 WMOPS) a aussi été recommandé à l'UIT-T : le codec G.729A. Ce dernier est décrit et comparé au G.729 dans R. Salami et al., Description of ITU-T Recommandation G.729 Annex A: Reduced complexity 8 kbit/s CS-ACELP codec, ICASSP 1997.

Parmi les différences notables entre G.729 et G.729A, celle qui permet le plus de réduire la complexité du G.729 concerne la recherche dans le dictionnaire ACELP : dans le codeur G.729A une recherche en profondeur d'abord des 4 impulsions signées remplace la recherche par boucles imbriquées utilisée dans le codeur G.729. De part sa faible complexité, le codec G.729A est maintenant très répandu dans les applications de voix sur IP ou ATM en bande téléphonique (300 -3400 Hz).

Avec le développement de fibres optiques et de réseaux large bande comme l'ADSL. il est désormais envisageable de déployer de nouveaux services tels que des communications bi-directionnelles de bien meilleure qualité que les systèmes classiques en bande téléphonique. Une étape dans ce sens consiste à fournir une qualité en "bande élargie", c'est-à-dire en considérant des signaux audio-fréquences échantillonnés à 16 kHz et restreints à une bande utile de 50-7000 Hz. La qualité obtenue est alors similaire à celle de la radio AM.

Le choix d'un codec pour déployer la qualité "bande élargie" à la place de la qualité "bande étroite" doit tenir compte de plusieurs questions importantes :
- L'infrastructure des réseaux IP actuels et des points de connexion (modems téléphoniques, ADSL, LAN, WiFi, etc.) est fortement hétérogène en terme de débit, de qualité de service caractérisée par la gigue, le taux de pertes de paquets, etc.
- Les terminaux reproduisant les sons (téléphone, PC ou autres) diffèrent parfois en termes de fréquence d'échantillonnage et du nombre de canaux audio. Il est parfois difficile de connaître à l'avance au niveau du codeur la capacité réelle des terminaux.
- De nombreux standards de codage des signaux audio-fréquences (dont les codecs G.729 et G.729A) sont déjà déployés dans les réseaux. Le transcodage entre les différents formats associés est souvent nécessaire (dans les passerelles ou routeurs par exemple), bien que celui-ci implique en général une perte de qualité et une complexité non négligeable.

L'approche connue sous le nom de « codage hiérarchique » est la solution technique la plus adaptée pour tenir compte de toutes ces contraintes.

Contrairement au codage conventionnel, tel que le codage G.729 ou G.729A, générant un flux binaire à débit fixe, le codage hiérarchique consiste à générer un flux binaire dont on peut décoder tout ou partie. D'une manière générale, le codage hiérarchique comprend une couche de coeur et une ou plusieurs couches d'amélioration. La couche de coeur est générée par un codec à bas débit fixe, qualifié de « coeur », garantissant la qualité minimale du codage. Cette couche doit être reçue par le décodeur pour maintenir un niveau de qualité acceptable. Les couches d'amélioration servent à améliorer la qualité. Il peut cependant se produire qu'elles ne soient pas toutes reçues par le décodeur du fait de défauts dans la transmission, par exemple dans le cas de congestion d'un réseau IP.

Cette technique offre donc une grande flexibilité dans le choix du débit et de la qualité de reconstruction. Le codeur fonctionne toujours en supposant que le débit est maximal. Cependant, à n'importe quel endroit de la chaîne de communication, le débit peut être adapté en tronquant simplement le flux binaire. Le codage hiérarchique permet de plus de déployer la qualité en bande élargie progressivement, en s'appuyant sur un standard de type codage CELP en bande téléphonique (comme les standards UIT-T G.729 ou G.729A).

Parmi les différentes approches de codage hiérarchique construit à partir d'un codeur coeur CELP, on peut citer les quatre techniques suivantes :
- le codage CELP hiérarchique avec enrichissement d'excitation décrit dans l'article de R.D. De lacovo, D. Sereno, Embedded CELP coding for variable-rate between 6.4 and 9.6 kbit/s, ICASSP 1991,
- l'extension de bande avec transmission d'information auxiliaire décrit dans l'article de J.-M.Valin et al., Bandwidth Extension of Narrowband Speech for Low Bit-Rate Wideband Coding, Proc. IEEE Speech Coding Workshop (SCW), 2000, pp. 130-132.
- dans l'article de S.K. Jung, K-T. Kim, H-G. Kang, A bit/rate band scalable speech coder based on ITU-T G. 723.1 standard, ICASSP 2004, un codec hiérarchique est construit à partir d'un codeur G.723.1 et avec deux couches d'amélioration, la première étant du type CELP en cascade en bande téléphonique, la seconde étant un codage par transformée dans la bande haute obtenue par filtrage QMF (« Quadrature Mirror Filter »),
- dans l'article de H. Taddéi et al. A scalable Three Bitrate (8, 14.2 and 24 kbits/s) Audio Coder, 107th Convention AES 1999, le codage utilise un codeur coeur G.729 à 8 kbit/s, une couche intermédiaire d'amélioration en bande téléphonique pour aller à 14,2 kbit/s, suivie d'une couche d'amélioration en bande élargie par codage par transformée pour arriver à 24 kbit/s.

La différence entre le concept de codage CELP hiérarchique par enrichissement d'excitation et le codage présenté à la figure 1(b) tient à l'addition d'un dictionnaire innovateur pour mieux représenter la cible CELP. Cette approche de codage est en fait similaire à une quantification multi-étages réalisée dans le domaine de la cible CELP (ou domaine pondéré "perceptuellement"). Ce dictionnaire additionnel permet d'enrichir, ou améliorer, l'excitation décodée, car il s'ajoute en fait au niveau du décodeur à la contribution cumulée des 2 dictionnaires adaptatif et fixe du décodage CELP conventionnel de la figure 1(c). Ce principe d'enrichissement d'excitation CELP peut aussi être varié pour inclure un dictionnaire adaptatif supplémentaire ou encore plusieurs dictionnaires innovateurs.

Le système d'extension de bande proposé dans l'article précité de J.-M. Valin est schématisé à la figure 3. Un signal en bande téléphonique (300-3400 Hz) est étendu à la bande élargie 0-8000 Hz en ajoutant (31) trois contributions :
- une bande basse régénérée par le bloc (32),
- le signal en bande téléphonique par exemple codé par le système G.729 (40) et rééchantillonné par le bloc (33) à 16 kHz,
- une bande haute construite à l'aide des blocs (34) à (39).

On remarquera plus particulièrement dans ce schéma l'extension de la bande haute, qui est fondée sur le modèle « source-filtre ». Celle-ci commence par une analyste. LPC en bande étroite (34) qui détermine les coefficients du filtre de prédiction A_{NB}(z) (36). Le résultat de cette analyse LPC est également utilisé par le bloc d'extension de l'enveloppe LPC (35) pour déterminer les coefficients d'un filtre de synthèse LPC pleine bande 1/B_{WB}(z) (38). L'extension d'enveloppe peut être réalisée, par exemple par des techniques de "codebook mapping", sans transmission d'information auxiliaire ou bien avec information explicite requérant une transmission par quantification à un faible début additionnel. En parallèle, le signal résiduel (ou excitation) LPC en bande étroite est calculé par le bloc (36). L'excitation résultante échantillonnée à 8 kHz est étendue à la fréquence d'échantillonnage de 16 kHz par le bloc (37). Cette opération peut être réalisée dans le domaine de l'excitation en employant une non-linéarité, un sur-échantillonnage et un filtrage, afin d'étendre la structure harmonique et de blanchir l'excitation pleine bande. L'excitation étendue est ensuite mise en forme par le filtre de synthèse pleine bande 1/B_{WB}(z) (38) et le résultat est limité par le filtrage passé-haut (39) à la bande 3400-8000 Hz.

L'ensemble des techniques connues de l'art antérieur soulève cependant les problèmes suivants :
- parole en bande élargie dégradée par certains artefacts, tels que le repliement fréquentiel dû à l'emploi d'un banc de filtres QMF,
- musique mal codée par les modèles liés au processus de production de la parole,
- granularité forte en débit,
- qualité dégradée par la présence de pré-écho dans la couche d'amélioration utilisant un codage par transformée,
- retard et complexité.

Par ailleurs, certains problèmes fondamentaux ne sont que rarement abordés dans l'art antérieur : la non-linéarité de phase des pré- et post-traitement n'est que rarement prise en compte. Or, les couches d'amélioration reposant sur le codage d'un signal différence entre original (pré-traité ou non) et synthèse de la couche inférieure ont des performances très dégradées si la non-linéarité de phase (ou de retard de groupe) des filtres de pré- et post-traitement n'est pas compensée ou éliminée.

Aussi, l'invention, telle que définie dans la revendication 1, a pour but de remédier aux différents problèmes énoncés plus haut en proposant un système de codage d'un signal audio hiérarchique, comprenant, au moins, une couche coeur à codage paramétrique par analyse par synthèse dans une première bande de fréquence, une couche d'extension de bande destinée à élargir ladite première bande de fréquence en une deuxième bande de fréquence, dite bande étendue, remarquable en ce que ledit système comprend également une couche d'amélioration de la qualité du codage audio dans la bande étendue, basée sur un codage par transformée utilisant un paramètre spectral issu de ladite couche d'extension de bande.

Il convient de souligner ici que le terme de « bande élargie » utilisé dans ce mémoire correspond à un cas particulier de la notion générale de « bande étendue ». On entend par « bande élargie » une bande de fréquence résultant de l'extension d'une première bande, la bande téléphonique entre 300 et 3400 Hz, à une deuxième bande, la bande élargie, entre 50 et 7000 Hz.

Selon un mode de réalisation avantageux, ledit système comprend également une couche d'amélioration de la qualité de codage audio dans ladite première bande de fréquence.

Dans un premier mode de réalisation du système de codage conforme à l'invention, ledit paramètre spectral est une enveloppe spectrale issue de la couche d'extension de bande. Deux modes de mise en oeuvre peuvent être envisagés : ladite enveloppe spectrale est spécifiée par un filtre de prédiction linéaire en bande étendue, ou bien ladite enveloppe spectrale est donnée par l'énergie par sous-bande du signal.

Dans un deuxième mode de réalisation du système de codage conforme à l'invention, ledit paramètre spectral est au moins une partie de la transformée du signal synthétisé par la couche d'extension de bande. Avantageusement dans ce cas, ledit système comprend un module d'ajustement progressif de l'énergie dans des sous-bandes de la transformée du signal synthétisé par la couche d'extension de bande.

L'invention prévoit également que ledit codage paramétrique par analyse par synthèse est un codage CELP. En particulier, ledit codage CELP est un codage G.729 ou un codage G.729A.

Ainsi, comme on le verra plus loin en détail, le système de codage proposé par l'invention constitue un système de codage hiérarchique apte à fonctionner par exemple à des débits de 8 et 12 kbit/s et à tous les débits entre 14 et 32 kbit/s.

En réponse aux problèmes soulevés par l'art antérieur, le système de codage/décodage selon l'invention permet d'obtenir que :
- la parole synthétisée en bande élargie n'ait pas de pré-écho et aucun artefact de type repliement fréquentiel n'est présent,
- la musique soit bien codée à débit suffisamment élevé (entre 24 et 32 kbit/s),
- la granularité en débit soit très fine (au bit près) entre 14 et 32 kbit/s.

L'invention, telle que définie dans la revendication 8, concerne également un procédé pour la mise en oeuvre du système de codage selon le premier mode de réalisation, comprenant les étapes suivantes :
- codage d'un signal original dans ladite première bande de fréquence,
- codage du signal original dans une extension de la première bande de fréquence, utilisant une enveloppe spectrale,
- calcul d'un signal résiduel à partir du signal original et des signaux issus des opérations de codage précédentes,
remarquable en ce que ledit procédé comprend également une étape de production d'une couche d'amélioration de la qualité du codage audio utilisant un codage par transformée, ledit codage par transformée dudit signal résiduel utilisant ladite enveloppe spectrale.

L'invention concerne en outre un procédé pour la mise en oeuvre du système de codage selon le deuxième mode de réalisation, comprenant les étapes suivantes:
- codage d'un signal original dans ladite première bande de fréquence,
- codage du signal original dans une couche d'extension de la première bande de fréquence,
- calcul d'un signal résiduel à partir du signal original et des signaux issus des opérations de codage précédentes,
remarquable en ce que ledit procédé comprend également une étape de production d'une couche d'amélioration utilisant un codage par transformée dudit signal résiduel, ledit codage par transformée utilisant la transformée du signal synthétisé par la couche d'extension de bande.

Avantageusement, ledit procédé comprend une étape d'ajustement progressif de l'énergie dans des sous-bandes de la transformée du signal synthétisé par la couche d'extension de bande.

L'invention, telle que définie dans la revendication 12, concerne aussi un programme d'ordinateur comprenant des instructions de programme pour la mise en oeuvre des étapes du procédé selon l'invention lorsque ledit programme est exécuté par un ordinateur.

L'invention, telle que définie dans la revendication 13, concerne encore un décodeur audio hiérarchique

La description qui va suivre en regard des dessins annexés, donnés à titre d'exemples non limitatifs, fera bien comprendre en quoi consiste l'invention et comment elle peut être réalisée.
La figure 4(a) est un schéma des trois premiers étages d'un codeur selon la présente invention.
La figure 4(b) est un schéma du quatrième étage de codage du codeur de la figure 4(a).
La figure 5 est un tableau des coefficients du filtre passe-bas utilisé dans la présente invention.
La figure 6 est un tableau des coefficients du filtre passe-haut utilisé pour générer un signal d'amélioration en bande élargie, conformément à l'invention.
La figure 7 est un tableau spécifiant la découpe en sous-bandes des spectres MDCT, conformément à l'invention.
La figure 8 est un tableau donnant le nombre de bits alloués pour chaque trame à chacun des paramètres d'un codeur et d'un décodeur selon la présente invention.
La figure 9 représente la structure du train binaire associé à la présente invention.
La figure 10(a) est un schéma général du décodeur en quatre couches de la présente invention.
La figure 10(b) est un schéma de détail de l'étage de décodage prédictif par transformée du décodeur de la figure 10(a).

L'ensemble des figures 4(a) à 10(b) décrit un système de codage/décodage hiérarchique constitué d'un codeur et d'un décodeur qui vont maintenant être décrits successivement.

On rappelle d'abord que dans la suite de cette description le terme de « bande élargie » fait référence au cas particulier d'une bande téléphonique 300-3400 Hz étendue au domaine 50-7000 Hz

La figure 4(a) donne un schéma bloc du codeur. Un signal audio original de bande utile entre 50 et 7000 Hz et échantillonné à 16 kHz est découpé en trame de 320 échantillons, soit 20 ms. Un filtrage passe-haut 601 de fréquence de coupure 50Hz est appliqué au signal d'entrée. Le signal obtenu, appelé S^{WB}, est réutilisé dans plusieurs .branches du codeur et correspond au signal réellement codé.

Tout d'abord, dans une première branche, un filtrage passe-bas (dont les coefficients sont fournis dans le tableau de la figure 5) et un sous-échantillonnage par deux 602 sont appliqués à S^{WB}. Cela permet d'obtenir un signal en bande téléphonique S^{LB} échantillonné à 8 kHz. Ce signal est traité par le codeur coeur 603, codage de type CELP G.729A+, par exemple. On précise que le codeur G.729A+ correspond ici au codeur G.729 sans pré-traitement de filtrage passe-haut, et pour lequel la recherche dans le dictionnaire ACELP a été remplacée par celle du G.729A comme décrit précédemment. Des variantes de ce mode de réalisation pourront utiliser des codeurs G.729A, G.729 ou d'autres codeurs de type CELP sans pré-traitement. Ce codage donne le coeur du train binaire avec un débit de 8 kbit/s dans le cas du codeur G.729A+.

Ensuite, une première couche d'amélioration introduit un deuxième étage 603 de codage CELP. Ce deuxième étage consiste en un code innovateur constitué de quatre impulsions en ±1 supplémentaires pour une sous-trame de 5 ms (dictionnaire équivalent à celui du G.729A), ces impulsions sont mises à l'échelle par un gain gₑₙₕ. Le principe de cet étage d'amélioration a déjà été décrit plus haut en référence à l'article de R.D. De lacovo. Ce dictionnaire effectue un enrichissement de l'excitation CELP et offre une amélioration de qualité, particulièrement sur les sons non voisés. Le débit de ce deuxième étage de codage est de 4 kbit/s et les paramètres associés sont les positions et les signes des impulsions et le gain associé pour chaque sous-trame de 40 échantillons (5 ms à 8 kHz). Dans une variante de ce mode de réalisation, cet étage de codage utilise d'autres modes d'amélioration, par exemple ceux décrits dans l'article de De lacovo précédemment cité.

Les décodages du codeur coeur et de la première couche d'amélioration sont réalisés pour obtenir le signal de synthèse en bande téléphonique à 12 kbit/s. Il est important de noter que les post-filtrage adaptatif et post-traitement (filtrage passe-haut) du codeur coeur sont désactivés afin de prendre en compte le déphasage non-linéaire de ces opérations ; la différence entre le signal original pré-traité et la synthèse à 8 et 12 kbit/s est donc minimisée. Un sur-échantillonnage et un filtrage passe-bas 604 permettent d'obtenir la version échantillonnée à 16 kHz des deux premiers étages du codeur.

La deuxième couche d'amélioration dite aussi couche d'extension de bande permet de passer en bande élargie. Le signal d'entrée S^{WB} peut être filtré par un filtre de pré-emphase 605 avec µ=0.68. Ce filtre permet de mieux représenter les hautes fréquences à partir du filtre de prédiction linéaire en bande élargie. Pour compenser l'effet du filtre de pré-emphase, un filtre de dé-emphase dual 606 est alors utilisé à la synthèse. Dans un mode de réalisation préféré, aucun filtre de pré-emphase et de dé-emphase ne sont intégrés à la structure de codage et de décodage. L'étape suivante consiste à calculer et à quantifier le filtre de prédiction linéaire 607 en bande élargie. L'ordre du filtre de prédiction linéaire est de 18, mais dans une variante de ce mode de réalisation, un autre ordre de prédiction, par exemple plus faible (16), est choisi. Le filtre de prédiction linéaire peut être calculé par la méthode de l'autocorrélation et l'algorithme de Levinson-Durbin.

Ce filtre de prédiction linéaire À^{WB}(z) en bande élargie est quantifié en utilisant une prédiction de ces coefficients éventuellement à partir du filtre Â^{NB}(z) issu du codeur coeur 603 en bande téléphonique. Les coefficients peuvent ensuite être quantifiés en utilisant par exemple une quantification vectorielle multi-étages et en utilisant les paramètres LSF déquantifiés du codeur coeur en bande téléphonique, comme décrit dans l'article de H. Ehara, T. Morii, M. Oshikiri et K. Yoshida, Prédictive VQ for bandwidth scalable LSP quantization, ICASSP 2005.

L'excitation en bande élargie 608 est obtenue à partir des paramètres de l'excitation en bande téléphonique du codeur coeur : le retard de « pitch », le gain associé ainsi que les excitations algébriques du codeur coeur et de la première couche d'enrichissement de l'excitation CELP et les gains associés. Cette excitation est générée en utilisant une version sur-échantillonnée des paramètres de l'excitation des étages en bande téléphonique. Dans une variante de ce mode de réalisation, l'excitation est calculée à partir du retard de « pitch » et du gain associé, ces paramètres étant utilisés pour générer une excitation harmonique à partir d'un bruit blanc. Dans cette variante, l'excitation du dictionnaire algébrique est remplacée par un bruit blanc.

Cette excitation en bande élargie est ensuite filtrée par le filtre de synthèse 609 calculé précédemment. Dans le cas où une pré-emphase a été appliquée au signal d'entrée, on applique le filtre de dé-emphase 606 sur le signal de sortie du filtre de synthèse. Le signal obtenu est un signal en bande élargie qui n'est pas ajusté en énergie. Pour le calcul du gain permettant la mise à niveau de l'énergie de la bande haute (3400-7000 Hz), un filtrage passe-haut 611 (dont les coefficients sont donnés dans le tableau de la figure 6) est appliqué au signal de synthèse en bande élargie. Parallèlement, le même filtre passe-haut 612 est appliqué au signal d'erreur correspondant à la différence entre le signal original retardé 610 et le signal de synthèse des deux étages précédents. Ces deux signaux sont ensuite utilisés pour le calcul du gain à appliquer au signal de synthèse de la bande haute. Ce gain est calculé par un rapport d'énergie entre les deux signaux. Le gain g_{WB} 611 est ensuite appliqué au signal S¹⁴_{UB} par sous trame de 80 échantillons (5 ms à 16 kHz). Le signal ainsi obtenu est ajouté au signal de synthèse de l'étage précédent pour créer le signal en bande élargie correspondant au débit de 14 kbit/s.

La suite du codage est effectuée dans le domaine fréquentiel en utilisant un schéma de codage prédictif par transformée utilisant le filtre de prédiction linéaire issu de la couche d'extension de bande.

Cet étage de codage constitue la couche d'amélioration de la qualité de codage dans la bande étendue.

La figure 4(b) décrit cette partie du codeur. Les signaux d'entrée retardé 614 et de synthèse à 14 kbit/s 615 sont filtrés respectivement par un filtre de pondération perceptuelle, 616 et 617, de type A_{WB}(z/_{Y})*(1-µz), avec typiquement γ=0.92 et µ=0.68. Ces signaux sont ensuite encodés par le schéma de codage par transformée.

Une transformée en cosinus discrète modifiée (ou MDCT en anglais) est appliquée : d'une part, sur des blocs de 640 échantillons du signal d'entrée pondéré 618 avec un recouvrement de 50% (rafraîchissement de l'analyse MDCT toutes les 20 ms), d'autre part, sur le signal de synthèse pondéré 619 issu de l'étage précédent d'extension de bande à 14 kbit/s (même longueur de bloc et même taux de recouvrement). Le spectre MDCT à encoder 620 correspond à la différence entre le signal d'entrée pondéré et le signal de synthèse à 14 kbit/s pour la bande de 0 à 3400 Hz, et au signal d'entrée pondéré de 3400 Hz à 7000 Hz. On limite le spectre à 7000 Hz en mettant à zéro les 40 derniers coefficients (seuls les 280 premiers coefficients sont codés). Le spectre est divisé en 18 bandes : une bande de 8 coefficients et 17 bandes de 16 coefficients comme décrit dans le tableau de la figure 7. Une variante de ce mode de réalisation utilise 20 bandes de largeurs égales (14 coefficients). Pour chaque bande du spectre, l'énergie des coefficients MDCT est calculée (facteurs d'échelle). Les 18 facteurs d'échelle constituent l'enveloppe spectrale du signal pondéré qui est ensuite quantifiée, codée et transmise dans la trame.

Les facteurs d'échelle de la bande haute (3400-7000 Hz) sont transmis avant ceux de la bande basse (0-3400 Hz), comme le montre le format du train binaire à la figure 9.

L'allocation dynamique des bits se base sur l'énergie des bandes du spectre à partir de la version déquantifiée de l'enveloppe spectrale. Ceci permet d'avoir une compatibilité entre l'allocation binaire du codeur et du décodeur. L'allocation de bits dans le module TDAC (« Time Domain Aliasing Cancellation ») 620 se réalise en deux phases. D'abord, un premier calcul du nombre de bits à allouer à chaque bande est effectué : chacune des valeurs obtenues est arrondie au débit du dictionnaire disponible le plus proche. Si le débit total alloué n'est pas exactement égal à celui disponible, une seconde phase est utilisée pour réaliser le réajustement. Cette étape se fait par une procédure itérative basée sur un critère énergétique qui ajoute ou retire des bits aux bandes comme décrit dans l'article de Y. Mahieux et J.P. Petit, Transform coding of audio signals at 64 kbit/s, IEEE GLOBECOM 1990. Ainsi, si le nombre total de bits distribués est inférieur à celui disponible, l'ajout de bits se fait aux bandes où l'amélioration perceptuelle est la plus importante (énergie plus importante). Dans le cas contraire où le nombre total de bits distribués est supérieur à celui disponible, l'extraction de bits sur les bandes se fait de manière duale.

Les coefficients MDCT normalisés (structure fine) dans chaque bande sont ensuite quantifiés par des quantificateurs vectoriels utilisant des dictionnaires imbriqués en taille et en résolution, les dictionnaires étant composés d'une union de codes à permutation tels que décrits dans la demande internationale WO/0400219. Finalement, les informations sur le codeur coeur, l'étage d'enrichissement CELP en bande téléphonique, l'étage CELP en bande élargie et enfin l'enveloppe spectrale et les coefficients normalisés codés sont multiplexés et transmis en trame.

Le nombre de bits alloué à chacun des paramètres du codeur et décodeur est spécifié dans le tableau de la figure 8.

La structure de la trame du train binaire est décrite à la figure 9.

La structure du décodeur va maintenant être décrite en regard des figures 10(a) et 10(b).

Le module 701 effectue le démultiplexage des paramètres contenus dans le train binaire. Il existe plusieurs cas de décodage en fonction du nombre de bits reçus pour une trame, les trois premiers cas sont décrits à partir de la figure 10(a) et le dernier cas à partir de la figure 10(b) :
1- Le premier concerne la réception du nombre de bits minimum par le décodeur. Dans ce cas, seul le premier étage est décodé. Donc, seul le train binaire relatif au décodeur coeur 702 de type CELP (G.729A+) est reçu et décodé. Cette synthèse peut être traitée par le post-filtre adaptatif et le post-traitement du décodeur G.729. Ce signal est sur-échantillonné et filtré pour produire un signal échantillonné à 16 kHz (703).
2- Le deuxième cas concerne la réception du nombre de bits relatif aux premiers et deuxièmes étages de décodage. Dans ce cas, le décodeur de coeur ainsi que le premier étage d'enrichissement de l'excitation CELP sont décodés. Cette synthèse peut être traitée par le post-filtre adaptatif et le post-traitement du décodeur G.729. Ce signal est ensuite sur-échantillonné et filtré pour produire un signal échantillonné à 16 kHz (703).
3- Le troisième cas correspond à la réception du nombre de bits rotatifs aux trois premiers étages de décodage. Dans ce cas, les deux premiers étages de décodage sont tout d'abord réalisés comme dans le cas 2, puis le module d'extension de bande génère un signal échantillonné à 16 kHz après décodage des paramètres des paires de raies spectrales (WB-LSF) en bande élargie (704) ainsi que des gains associés à l'excitation. L'excitation en bande élargie est générée à partir des paramètres du codeur coeur et du premier étage d'enrichissement de l'excitation CELP 705. Cette excitation est ensuite filtrée par le filtre de synthèse 706 et éventuellement par le filtre de dé-emphase 707 dans le cas où un filtre de pré-emphase a été utilisé au codeur. On applique un filtre passe-haut 708 au signal obtenu et on adapte l'énergie du signal d'extension de bande à l'aide des gains associés (709) toutes les 5 ms. Ce signal est ensuite ajouté au signal en bande téléphonique échantillonné à 16 kHz obtenu à partir des deux premiers étages de décodage. Dans le but d'obtenir un signal limité à 7000 Hz, ce signal est filtré dans le domaine transformé par mise à 0 des 40 derniers coefficients MDCT avant le passage par la transformée MDCT inverse 713 et le filtre de synthèse pondéré 714.
4- Ce dernier cas correspond au décodage du dernier étage du décodeur (figure 10(b)). Cet étage correspond à la couche d'amélioration de la qualité du décodage dans la bande étendue. Ce dernier étage est constitué d'un décodeur prédictif par transformée utilisant le filtre de prédiction linéaire issu de la couche d'extension de bande. L'étape 3 décrite précédemment est tout d'abord réalisée. Puis, en fonction du nombre de bits supplémentaires reçus, le schéma de décodage est adapté :
- Dans le cas où le nombre de bits ne correspond qu'à une partie ou à la totalité de l'enveloppe spectrale 715, mais que la structure fine n'est pas reçue (721), L'enveloppe spectrale partielle ou complète est utilisée pour ajuster l'énergie des bandes de coefficients MDCT (722) entre 3400 Hz et 7000 Hz (720) correspondant à une partie de la transformée du signal généré par l'étage d'extension de bande 711. Ce système permet d'obtenir une amélioration progressive de la qualité audio en fonction du nombre de bits reçu.
- Dans le cas où le nombre de bits correspond à la totalité de l'enveloppe spectrale et à une partie ou à la totalité de la structure fine. L'allocation binaire est effectuée de la même manière qu'à l'encodeur 716. Dans les bandes où la structure fine est reçue, les coefficients MDCT décodés sont calculés à partir de l'enveloppe spectrale 715 et de la structure fine déquantifiées 717. Dans les bandes spectrales entre 3400 Hz et 7000 Hz où la structure fine n'a pas été reçue, la procédure du paragraphe précédent est, utilisée, c'est à dire que les coefficients MDCT calculés sur le signal obtenu par l'extension de bande -qui constituent un paramètre spectral issu de la couche d'extension de bande-,sont ajustés en énergie à partir de l'enveloppe spectrale reçue (722). Le spectre MDCT utilisé pour la synthèse est donc constitué : d'une part, du signal de synthèse des deux premiers étages de décodage ajouté au signal d'erreur décodé dans les bandes entre 0 et 3400 Hz (718 et 719); d'autre part, pour les bandes comprises entre 3400 Hz et 7000 Hz des coefficients MDCT décodés dans les bandes où la structure fine a été reçu et des coefficients MDCT de l'étage d'extension de bande ajustés en énergie pour les autres bandes spectrales (721 et 722).

Une transformation MDCT inverse est ensuite appliquée aux coefficients MDCT décodés (713) et un filtrage par le filtre de synthèse pondéré (714) permet d'obtenir le signal de sortie.

Dans une variante du mode de réalisation précédemment décrit, l'étage de codage/décodage prédictif par transformée fonctionnera entièrement sur le signal de différence entre le signal original et le signal de synthèse de l'étage d'extension de bande entre 0 et 7000 Hz.

Dans une autre variante de ce mode de réalisation, l'extension de bande sera effectuée au codage et au décodage dans le domaine transformé à partir d'une enveloppe spectrale donnée par l'énergie par sous-bande du signal, et d'un codage de la structure fine. Cette enveloppe spectrale peut être quantifiée par quantification vectorielle. Dans cette variante, l'étage d'amélioration en bande élargie utilise un codage par transformée de type TDAC comme décrit précédemment (sans filtrage de pondération). Ainsi, l'enveloppe spectrale qui est donnée par l'énergie par sous-bande du signal et qui constitue un paramètre spectral est transmise dans l'étage d'extension de bande et sera réutilisée par la couche d'amélioration en bande élargie.

Par ailleurs, dans un mode de réalisation alternatif, la première bande de fréquence codée pourrait correspondre à la bande élargie 50-7000 Hz et la seconde bande de fréquence codée pourrait être une bande FM (50-15000 z) ou hifi (20-24000 Hz).

## Revendications

1. Codeur audio hiérarchique, comprenant, au moins, un étage de codage coeur (603) à codage paramétrique par analyse par synthèse dans une première bande de fréquence, un étage de codage d'extension de bande (608,609) à codage paramétrique destinée à élargir ladite première bande de fréquence en une deuxième bande de fréquence, dite bande étendue, **caractérisé en ce que** ledit codeur comprend également un étage de codage d'amélioration (620) de la qualité du codage audio dans la bande étendue, basé sur un codage par transformée utilisant un paramètre spectral issu du codage d'extension de bande.

2. Codeur selon la revendication 1, **caractérisé en ce qu'**il comprend également un étage de codage d'amélioration de la qualité de codage audio dans ladite première bande de fréquence.

3. Codeur selon l'une quelconque des revendications 1 à 2, **caractérisé en ce que** ledit paramètre spectral est une enveloppe spectrale issue du codage d'extension de bande.

4. Codeur selon la revendication 3, **caractérisé en ce que** ladite enveloppe spectrale est spécifiée par un filtre de prédiction linéaire en bande étendue.

5. Codeur selon la revendication 3, **caractérisé en ce que** ladite enveloppe spectrale est donnée par l'énergie par sous-bande du signal.

6. Codeur selon l'une quelconque des revendications 1 à 2, **caractérisé en ce que** ledit paramètre spectral est au moins une partie de la transformée du signal synthétisé par le codage d'extension de bande.

7. Codeur selon la revendication 6, **caractérisé en ce qu'**il comprend un module d'ajustement progressif de l'énergie dans des sous-bandes de la transformée du signal synthétisé par le codage d'extension de bande.

8. Procédé de codage d'un signal audio, comprenant les étapes suivantes :
- codage paramétrique d'un signal original dans une première bande de fréquence,
- codage paramétrique du signal original dans une extension de la première bande de fréquence,
- calcul d'un signal résiduel à partir du signal original et des signaux issus des opérations de codage précédentes,
**caractérisé en ce que** ledit procédé comprend également une étape de production d'une couche d'amélioration de la qualité du codage audio utilisant un codage par transformée, ledit codage par transformée dudit signal résiduel utilisant un paramètre spectral issu du codage dans ladite extension de la première bande de fréquence.

9. Procédé selon la revendication 8, **caractérisé en ce que** ledit paramètre spectral est une enveloppe spectrale issue du codage dans ladite extension de la première bande de fréquence.

10. Procédé selon la revendication 8, **caractérisé en ce que** ledit paramètre spectral est au moins une partie de la transformée du signal synthétisé issu
du codage dans ladite extension de la première bande de fréquence.

11. Procédé selon l'une des revendications 8 à 10, **caractérisé en ce que** ledit procédé comprend une étape d'ajustement progressif de l'énergie dans des sous-bandes de la transformée du signal synthétisé par le codage dans ladite extension de la première bande de fréquence.

12. Programme d'ordinateur comprenant des instructions de programme pour la mise en oeuvre des étapes du procédé selon l'une quelconque des revendications 8 à 11 lorsque ledit programme est exécuté par un ordinateur.

13. Décodeur audio hiérarchique, comprenant :
- un étage de décodage coeur (702) à codage paramétrique par analyse par synthèse destiné à décoder dans une première bande de fréquence un signal reçu codé par le codeur selon la revendication 1,
- un étage de décodage dans une extension de la première bande de fréquence,
**caractérisé en ce que** ledit décodeur comprend également un étage d'amélioration de la qualité du décodage audio en bande étendue par décodage par transformée incluant une transformée inverse, utilisant un paramètre spectral issu de l'étage de décodage dans ladite extension de la première bande de fréquence.

14. Décodeur selon la revendication 13, **caractérisé en ce que** ledit paramètre spectral est une enveloppe spectrale issue de l'étage de décodage dans ladite extension de la première bande de fréquence.

15. Décodeur selon la revendication 13, **caractérisé en ce que** ledit paramètre spectral est au moins une partie de la transformée du signal synthétisé issu de l'étage de décodage dans ladite extension de la première bande de fréquence.

16. Décodeur selon l'une des revendications 13 à 15, **caractérisé en ce que** ledit décodeur comprend un étage d'adaptation progressive de l'énergie dans des sous-bandes du spectre généré par codage par transformée.

17. Décodeur selon l'une quelconque des revendications 13 à 16, **caractérisé en ce que** ledit décodeur coeur (702) comporte un étage d'amélioration de la qualité du décodage audio dans ladite première bande de fréquence.

## Claims

1. Hierarchical audio coder comprising, at least, a core coding stage (603) with parametric coding by synthesis analysis in a first frequency band, a band extension coding stage (608, 609) with parametric coding designed for widening said first frequency band into a second frequency band, called wideband, **characterized in that** said coder also comprises a coding stage (620) for improving the audio coding quality in the wideband, based on a transform coding using a spectral parameter originating from the band extension coding.

2. Coder according to Claim 1, **characterized in that** it also comprises a coding stage for improving the audio coding quality in said first frequency band.

3. Coder according to either one of Claims 1 and 2, **characterized in that** said spectral parameter is a spectral envelope originating from the band extension coding.

4. Coder according to Claim 3, **characterized in that** said spectral envelope is specified by a wideband linear prediction filter.

5. Coder according to Claim 3, **characterized in that** said spectral envelope is given by the energy per subband of the signal.

6. Coder according to any one of Claims 1 and 2, **characterized in that** said spectral parameter is at least a portion of the transform of the signal synthesized by the band extension coding.

7. Coder according to Claim 6, **characterized in that** it comprises a progressive adjustment module for adjusting the energy in sub-bands of the transform of the signal synthesized by the band extension coding.

8. Method for coding an audio signal, comprising the following steps:
- parametric coding of an original signal in a first frequency band,
- parametric coding of the original signal in an extension of the first frequency band,
- computing of a residual signal based on the original signal and on the signals originating from the previous coding operations,
**characterized in that** said method also comprises a step of producing a layer for improving the audio coding quality using a transform coding, said transform coding of said residual signal using a spectral parameter originating from the coding in said extension of the first frequency band.

9. Method according to Claim 8, **characterized in that** said spectral parameter is a spectral envelope originating from the coding in said extension of the first frequency band.

10. Method according to Claim 8, **characterized in that** said spectral parameter is at least a portion of the transform of the synthesized signal originating from the coding in said extension of the first frequency band.

11. Method according to one of Claims 8 to 10, **characterized in that** said method comprises a step of progressive adjustment of the energy in sub-bands of the transform of the signal synthesized by the coding in said extension of the first frequency band.

12. Computer program comprising program instructions for applying the steps of the method according to any one of Claims 8 to 11, when said program is executed by a computer.

13. Hierarchical audio decoder, comprising:
- a core decoding stage (702) with parametric coding by synthesis analysis designed to decode in a first frequency band a received signal coded by the coder according to Claim 1,
- a decoding stage in an extension of the first frequency band,
**characterized in that** said decoder also comprises a stage for improving the quality of the extended band audio decoding by transform decoding including an inverse transform, using a spectral parameter originating from the decoding stage in said extension of the first frequency band.

14. Decoder according to Claim 13, **characterized in that** said spectral parameter is a spectral envelope originating from the decoding stage in said extension of the first frequency band.

15. Decoder according to Claim 13, **characterized in that** said spectral parameter is at least a portion of the transform of the synthesized signal originating from the decoding stage in said extension of the first frequency band.

16. Decoder according to one of Claims 13 to 15, **characterized in that** said decoder comprises a stage of progressive adaptation of the energy in sub-bands of the spectrum generated by transform coding.

17. Decoder according to any one of Claims 13 to 16, **characterized in that** said core decoder (702) comprises a stage for improving the quality of the audio decoding in said first frequency band.

## Patentansprüche

1. Hierarchischer Audio-Codierer, der wenigstens eine Kern-Codierungsstufe (603) mit parametrischer Codierung durch Analyse mittels Synthese in einem ersten Frequenzband und eine Banderweiterungs-Codierungsstufe (608, 609) mit parametrischer Codierung, die dazu vorgesehen ist, das erste Frequenzband in ein zweites Frequenzband, das verbreitertes Band genannt wird, zu verbreitern, umfasst, **dadurch gekennzeichnet, dass** der Codierer außerdem eine Codierungsstufe (620) zur Verbesserung der Audio-Codierungsqualität in dem verbreiterten Band, die auf einer Codierung mittels Transformierter unter Verwendung eines von der Erweiterungsband-Codierung stammenden Spektralparameters beruht, umfasst.

2. Codierer nach Anspruch 1, **dadurch gekennzeichnet, dass** er außerdem eine Codierungsstufe zur Verbesserung der Audio-Codierungsqualität im ersten Frequenzband umfasst.

3. Codierer nach einem der Ansprüche 1 bis 2, **dadurch gekennzeichnet, dass** der Spektralparameter eine spektrale Einhüllende ist, die von der Banderweiterungs-Codierung stammt.

4. Codierer nach Anspruch 3, **dadurch gekennzeichnet, dass** die spektrale Einhüllende durch ein lineares Vorhersagefilter im verbreiterten Band spezifiziert ist.

5. Codierer nach Anspruch 3, **dadurch gekennzeichnet, dass** die spektrale Einhüllende durch die Energie pro Unterband des Signals gegeben ist.

6. Codierer nach einem der Ansprüche 1 bis 2, **dadurch gekennzeichnet, dass** der Spektralparameter wenigstens ein Teil der Transformierten des durch die Banderweiterungs-Codierung synthetisierten Signals ist.

7. Codierer nach Anspruch 6, **dadurch gekennzeichnet, dass** er ein Modul zur progressiven Einstellung der Energie in den Unterbändern der Transformierten des durch die Banderweiterungs-Codierung synthetisierten Signals umfasst.

8. Verfahren zum Codieren eines Audiosignals, das die folgenden Schritte umfasst:
- parametrisches Codieren eines Ausgangssignals in einem ersten Frequenzband,
- parametrisches Codieren des Ausgangssignals in einer Erweiterung des ersten Frequenzbandes,
- Berechnen eines Restsignals anhand des Ausgangssignals und der Signale, die von den vorhergehenden Codierungsoperationen stammen,
**dadurch gekennzeichnet, dass** das Verfahren außerdem einen Schritt der Herstellung einer Schicht für die Verbesserung der Audio-Codierungsqualität unter Verwendung einer Codierung mittels Transformierter umfasst, wobei die Codierung mittels Transformierter des Restsignals einen Spektralparameter verwendet, der von der Codierung in der Erweiterung des ersten Frequenzbandes stammt.

9. Verfahren nach Anspruch 8, **dadurch gekennzeichnet, dass** der Spektralparameter eine spektrale Einhüllende ist, die von der Codierung in der Erweiterung des ersten Frequenzbandes stammt.

10. Verfahren nach Anspruch 8, **dadurch gekennzeichnet, dass** der Spektralparameter wenigstens ein Teil der Transformierten des synthetisierten Signals ist, das von der Codierung in der Erweiterung des ersten Frequenzbandes stammt.

11. Verfahren nach einem der Ansprüche 8 bis 10, **dadurch gekennzeichnet, dass** das Verfahren einen Schritt zum progressiven Einstellen der Energie in den Unterbändern der Transformierten des durch die Codierung in der Erweiterung des ersten Frequenzbandes synthetisierten Signals umfasst.

12. Computerprogramm, das Programmbefehle für die Ausführung der Schritte des Verfahrens nach einem der Ansprüche 8 bis 11, wenn das Programm durch einen Computer ausgeführt wird, enthält.

13. Hierarchischer Audio-Decodierer, der umfasst:
- eine Kern-Decodierungsstufe (702) mit parametrischer Codierung durch Analyse mittels Synthese, die dazu bestimmt ist, ein Signal, das von dem Codierer nach Anspruch 1 codiert empfangen wird, in einem ersten Frequenzband zu decodieren,
- eine Decodierungsstufe in einer Erweiterung des ersten Frequenzbandes,
**dadurch gekennzeichnet, dass** der Decodierer außerdem eine Stufe zur Verbesserung der Audio-Decodierungsqualität im verbreiterten Band durch Decodierung mittels einer Transformierten, die eine inverse Transformierte enthält, unter Verwendung eines Spektralparameters, der von der Decodierungsstufe in der Erweiterung des ersten Frequenzbandes stammt, umfasst.

14. Decodierer nach Anspruch 13, **dadurch gekennzeichnet, dass** der Spektralparameter eine spektrale Einhüllende ist, die von der Decodierungsstufe in der Erweiterung des ersten Frequenzbandes stammt.

15. Decodierer nach Anspruch 13, **dadurch gekennzeichnet, dass** der spektrale Parameter wenigstens ein Teil der Transformierten des synthetisierten Signals ist, das von der Decodierungsstufe in der Erweiterung des ersten Frequenzbandes stammt.

16. Decodierer nach einem der Ansprüche 13 bis 15, **dadurch gekennzeichnet, dass** der Decodierer eine Stufe zur progressiven Anpassung der Energie in den Unterbändern des durch Codierung mittels Transformierter erzeugten Spektrums umfasst.

17. Decodierer nach einem der Ansprüche 13 bis 16, **dadurch gekennzeichnet, dass** der Kern-Decodierer (702) eine Stufe zur Verbesserung der Audio-Decodierungsqualität im ersten Frequenzband umfasst.
